# FASCICULE DE BREVET EUROPEEN

(11) **EP 2 241 680 B1**
(45) Date de publication et mention de la délivrance du brevet: **28.09.2011**
(21) Numéro de dépôt: 10158278.1
(22) Date de dépôt: 29.03.2010
(51) Int. Cl.: E02F 3/36

(54) **Dispositif de connexion, coupleur d'attache rapide et ensemble de connexion**
Verbindungsvorrichtung, Schnellwechselvorrichtung und Verbindungsanordnung.
Connecting apparatus, quick coupler and connecting assembly

(30) Priorité: 17.04.2009 FR 0952545
(43) Date de publication de la demande: 20.10.2010
(73) Titulaire: MORIN, 45740 Lailly en Val (FR)
(72) Inventeur: Morin, Serge, 45740, Lailly en Val (FR); Sieffert, René, 69460, Odenas (FR)
(74) Mandataire: Delorme, Nicolas

(56) Documents cités:
- EP-A- 0 143 074
- EP-A- 0 594 486
- EP-A- 0 637 649
- EP-A- 0 950 767
- CA-A1- 2 634 070
- FR-A- 2 900 168
- SE-C1- 216 635
- US-A- 5 382 110
- US-A- 5 890 871
- US-A- 6 123 501

## Description

L'invention concerne un dispositif de connexion, un coupleur d'attache rapide et un ensemble de connexion destinés à connecter un outil tel qu'un godet à un coupleur d'attache rapide d'un engin de travaux publics tel que, par exemple, une pelleteuse ou un chargeur.

Un engin de travaux publics tel qu'un chargeur ou une pelleteuse comporte de manière habituelle un châssis monté sur chenilles ou pneus ; le châssis supporte un bras articulé par hydraulique à l'extrémité duquel est disposé un outil tel qu'un godet.

La connexion de l'outil sur le bras peut se faire par un système de connexion dit rapide qui permet d'éviter toute opération manuelle. En d'autres termes, le conducteur d'engin peut, depuis sa cabine, réaliser la connexion et le verrouillage d'un godet sur le bras de l'engin.

Un système de connexion rapide est connu, par exemple, du document EP 0 438 931. Schématiquement, ce système comporte un coupleur d'attache rapide 100 qui peut coopérer avec un dispositif de connexion 101 fixé sur un godet 102 comme le montre la figure 8.

Le coupleur d'attache rapide 100 est disposé en bout du bras de l'engin et comporte deux crochets 103 conçus pour coopérer avec un dispositif de connexion 101 qui est solidaire du godet 102. La figure 9 montre que la connexion est, de plus assurée, par un axe 105 embarqué sur le coupleur 100 qui vient s'appuyer sur deux portées 106 disposées sur le dispositif de connexion. Ces deux portées 106 ont un profil en arc de cercle de rayon sensiblement égal à celui de l'axe.

A l'usage, on peut observer un matage rapide des portées 106. En clair, l'axe 105 exerce une pression élevée sur les portées 106 et fait fluer latéralement le métal dans lequel elles sont formées.

Le fluage du métal est plus marqué vers l'extérieur comme le montre la figure 9 sur laquelle sont représentés les efforts qui s'appliquent sur l'axe 105 et la répartition de la pression de contact 104 entre l'axe 105 et le dispositif de connexion 101. Cette figure fait apparaître clairement le décalage transversal entre les efforts qui sont appliqués sur l'axe 105, d'un côté par le coupleur et de l'autre côté par le dispositif d'attache rapide, engendrant une flexion F de l'axe 105

A terme, cela conduit à des jeux qui contribuent encore à accentuer le phénomène de matage. Lorsque la perte dimensionnelle devient trop importante, il peut être nécessaire de ré-usiner les portées pour les ramener à une cote qui permet le bon fonctionnement du dispositif.

Cette opération est coûteuse et immobilise l'outil pendant les opérations de réfection.

Les documents EP-A-0 143 074 A1 et EP-A-0 950 767 A2 divulguent un dispositif de connexion selon le préambule de la revendication 1, un coupleur d'attache rapide selon le préambule de la revendication 3, un ensemble de connexion selon le préambule de la revendication 6 ainsi qu'un godet de travaux publics selon le préambule de la revendication 7.

Dans ce contexte technique, un but de l'invention est de proposer un dispositif de connexion d'un outil de travaux publics à un coupleur d'attache rapide qui présente une durée de vie supérieure à celle des dispositifs de l'art antérieur et qui soit également compatible avec les coupleurs d'attache rapide existants.

Selon la revendication 1, l'invention concerne un dispositif de connexion positionné sur un outil et destiné à connecter ledit outil à un coupleur d'attache rapide positionné à l'extrémité d'un bras d'un engin de travaux publics, le coupleur d'attache rapide comportant au moins un crochet conçu pour s'engager sur au moins un tourillon du dispositif de connexion dans une position accrochée dudit coupleur d'attache rapide, caractérisé en ce que le dispositif de connexion comprend un berceau doté d'au moins une portée présentant un secteur cylindrique concave et une surface tangente plane sensiblement parallèle au plan P passant par l'axe du secteur cylindrique et par l'axe des tourillons, chacune des portées pouvant, en fin de rotation dudit coupleur d'attache rapide par rapport à l'axe des tourillons, recevoir des moyens d'appui du coupleur d'attache rapide de forme conjuguée à celle de chaque portée.

De plus le berceau reçoit au moins un insert rapporté dans lequel est ménagé un arc cylindrique concave prolongé d'une surface plane tangente.

Selon la revendication 3, l'invention concerne un coupleur d'attache rapide positionné à l'extrémité d'un bras d'un engin de travaux publics comportant au moins un crochet conçu pour s'engager sur au moins un tourillon d'un dispositif de connexion dans une position accrochée dudit coupleur d'attache rapide, caractérisé en ce que le coupleur d'attache rapide comprend, en outre, des moyens d'appui de forme conjuguée à une portée ménagée sur le dispositif de connexion, les moyens d'appui présentant un secteur cylindrique convexe et une surface plane tangente.

De plus, les moyens d'appui sont ménagés dans au moins un taquet présentant un secteur cylindrique convexe et une surface plane tangente.

Par ailleurs, le coupleur d'attache rapide présente au moins un crochet et deux flasques parallèles sur la face intérieure de chacune desquels est fixé à distance d de chaque crochet et de manière amovible un taquet d'appui.

Selon la revendication 6, l'invention concerne un ensemble de connexion constitué d'un dispositif de connexion et d'un coupleur d'attache rapide positionné à l'extrémité d'un bras d'un engin de travaux publics comportant au moins un crochet conçu pour s'engager sur au moins un tourillon du dispositif de connexion dans une position accrochée caractérisé en ce que le dispositif de connexion comprend un berceau doté d'au moins une portée présentant un secteur cylindrique concave et une surface plane sensiblement parallèle au plan P passant par l'axe du secteur cylindrique et par l'axe des tourillons, et en ce que le coupleur d'attache rapide comprend des moyens d'appui de forme conjuguée à celle de la portée, les moyens d'appui venant en contact de chaque portée pour verrouiller l'ensemble en fin de rotation dudit coupleur d'attache rapide par rapport à l'axe des tourillons.

Selon la revendication 7, l'invention concerne un godet de travaux publics comprenant deux flancs latéraux et un fond en forme d'auge, le godet ayant un bord d'attaque et opposée à ce bord d'attaque une partie dorsale, caractérisé en ce que le godet présente dans sa partie dorsale un dispositif de connexion comprenant, à distance des tourillons, un berceau doté d'au moins une portée présentant un secteur cylindrique concave et une surface plane sensiblement parallèle au plan P passant par l'axe du secteur cylindrique et par l'axe des tourillons, chacune des portées étant destiné à venir en contact de moyens d'appui de forme conjuguée embarquée sur le coupleur d'attache rapide.

Pour sa bonne compréhension, l'invention est décrite en référence aux figures ci annexées représentant, à titre d'exemple non limitatif, plusieurs formes d'exécution du dispositif de connexion et d'un godet équipé de ce dispositif de connexion.
Figure 1 montre en coupe un dispositif de connexion accouplé à un coupleur d'attache rapide selon l'invention ;
Figure 2 montre à une échelle agrandie une caractéristique de l'invention ;
Figure 3 montre en perspective un godet équipé du dispositif selon l'invention ;
Figure 4 montre une coupe d'un dispositif selon l'invention;
Figure 5 montre la transmission des efforts suivant l'invention ;
Figures 6 et 7 montrent le dispositif de connexion selon l'invention avec un coupleur d'attache rapide selon l'art antérieur ;
Figures 8 et 9 montrent un ensemble de connexion selon l'art antérieur.

La référence 1 désigne globalement le dispositif de connexion selon l'invention.

Dans l'exemple de réalisation illustré sur les figures 1 à 3, le dispositif de connexion 1 est une pièce de fonderie qui intègre l'ensemble des fonctions qui permettent la jonction avec un coupleur d'attache rapide.

Ainsi, le dispositif de connexion 1 peut être, par exemple, une pièce de fonderie métallique de forme générale rectangulaire qui vient se placer sur un godet 2. Le dispositif de connexion 1 présente les éléments fonctionnels suivants.

Il peut comprendre deux tourillons 3 coaxiaux disposés au niveau d'un bord transversal du dispositif.

Le dispositif de connexion 1 comprend, par ailleurs, des organes de verrouillage qui présentent la forme d'un berceau 5 en forme générale de U. Le berceau 5 est doté de deux portées 4 et d'une butée 6 de verrouillage.

De façon spécifique à l'invention, le dispositif de connexion 1 présente des portées 4 dont le profil est constitué, pour chacune d'elles, d'un secteur cylindrique 4a prolongé d'une surface plane 4b.

La surface plane est sensiblement parallèle à un plan P passant par l'axe des tourillons 3 et par l'axe du secteur cylindrique 4a de chaque portée comme cela est représenté sur la Figure 1.

Le dispositif de connexion 1 est conçu pour venir se placer sur un outil tel qu'un godet 2.

Le godet 2 tel que celui qui est représenté sur la figure 3, est un équipement connu en soi en forme générale d'auge, constitué de deux flancs latéraux 7 réunis par un fond 8, d'un bord d'attaque généralement constitué par une lame d'usure et, opposée au bord d'attaque, d'une partie dorsale 10 sur laquelle vient se fixer un bras 12 d'un engin de travaux publics.

La fixation du dispositif de connexion sur le godet 2 peut se faire, par exemple, par soudage. Les efforts entre le godet 2 et un bras d'un engin passent en effet par le dispositif de connexion 1.Le godet 2 est conçu pour être placé à l'extrémité d'un bras 12 d'un engin de travaux publics comme celui qui est représenté partiellement à la figure 1.

Le bras 12 est équipé d'un coupleur d'attache dit rapide 13 dont le principe de fonctionnement et la structure sont connus.

Le coupleur d'attache rapide 13 comprend deux flasques parallèles 15 entretoisés par une série d'arbres 16. Chaque flasque 15 présente un crochet 17 et un taquet 18. Les deux taquets 18 sont fixés en regard l'un de l'autre à l'intérieur de l'espace délimité par les deux flasques. Chaque taquet 18 est lié au flasque 15 et peut être taillé directement dans la masse ou rapporté par soudage ou vissage.

Il est important de noter que chaque taquet 18, qui, dans l'exemple représenté, a une forme générale parallélépipédique, possède sur sa partie inférieure une partie fonctionnelle constituée d'une portion en arc de cylindre 18a de même rayon que celui des portées cylindriques 4a du dispositif de connexion 1 et une portion plane tangente 18b qui prolonge l'arc de cylindre, conjuguée à la portion 4b du dispositif de connexion

Par un système connu en soi de bielles montées en pivot qui est partiellement représenté à la Figure 1, le coupleur d'attache rapide peut être manoeuvré de manière à ce que les crochets 17 viennent accoster les tourillons 3 et à ce que le coupleur d'attache rapide 13 vienne pivoter autour de l'axe des tourillons 3 pour venir se verrouiller sur le dispositif de connexion 1.

Le contact en rotation se fait grâce aux taquets 18 qui viennent se placer dans les deux portées 4 du dispositif de connexion et le verrouillage par la butée 6 et une came 19 qui apparait partiellement à la figure 1.

La Figure 2 fait apparaître à une échelle agrandie l'un des taquets 18 en appui par ses portions 18a,18b sur une portée 4a, 4b du dispositif de connexion.

On peut se reporter à la figure 5 pour voir l'un des avantages de l'invention. La figure 5 montre que les taquets 18 et les portées 4 travaillent essentiellement en compression contrairement aux coupleurs de l'art antérieur. La figure 5 est à mettre en parallèle de la figure 9 qui montrent un ensemble de connexion selon l'art antérieur dans lequel un axe 105 travaille en flexion en appui sur deux portées décalées transversalement. La figure 9 fait apparaitre deux pics de concentration de pression de contact sur l'axe 105 ainsi que sa flèche F qui en découle. Dans le cas de l'invention (cf. Figure 4), la répartition de la charge de contact est linéaire sur la largeur de l'appui. La valeur moyenne de la charge est, par ailleurs, considérablement diminuée par rapport au dispositif de l'art antérieur car les surfaces de contact 18a, 18b, 4a, 4b sont très supérieures.

Un avantage supplémentaire de l'invention réside dans le fait que l'apparition d'un jeu J (cf. Figure 5) inévitable au cours de la vie du dispositif, n'affecte pas l'intégrité des formes 18b,4b qui restent en contact. En cela l'invention se distingue des techniques de l'art antérieur dans lesquels le contact surfacique 6a sur un secteur C (cf Figure 7) se réduit en contact linéaire à la tangence de l'axe 105 et de l'appui 106. La durée de vie de l'ensemble suivant l'invention est donc augmentée.

Comme le montrent les figures 6 et 7, un godet équipé du dispositif de connexion selon l'invention peut être relié à un coupleur d'attache rapide selon l'art antérieur. Dans ce cas de figure, l'axe du coupleur d'attache rapide 105 vient en appui linéaire contre la partie en arc de cylindre de la portée 106. Le bénéfice de l'invention n'est certes pas entier mais le godet peut être utilisé avec un coupleur classique.

Selon une variante d'exécution de l'invention, chaque portée possède un insert amovible 21 dans lequel sont ménagées les parties fonctionnelles à savoir la partie en arc de cylindre 4a et la partie plane 4b. Ainsi lorsque cet insert est usé, il peut être démonté et remplacé par un insert neuf sans immobilisation du godet 2.

Le taquet 18 peut également être amovible sur le coupleur d'attache rapide 13 pour permettre son remplacement après usure.

Comme il va de soi l'invention ne se limite pas à la seule forme de réalisation de dispositif de connexion, décrite ci-dessus à titre d'exemple, mais elle embrasse au contraire toutes les variantes.

## Revendications

1. Dispositif de connexion (1) positionné sur un outil (2) et destiné à connecter ledit outil (2) à un coupleur d'attache rapide (13) positionné à l'extrémité d'un bras d'un engin de travaux publics, le coupleur d'attache rapide (13) comportant au moins un crochet (17) conçu pour s'engager sur au moins un tourillon (3) du dispositif de connexion (1) dans une position accrochée dudit coupleur d'attache rapide (13), **caractérisé en ce que** le dispositif de connexion comprend un berceau (5) doté d'au moins une portée (4) présentant un secteur cylindrique concave (4a) et une surface tangente plane (4b) sensiblement parallèle au plan P passant par l'axe du secteur cylindrique et par l'axe des tourillons (3), chacune des portées (4) pouvant, en fin de rotation dudit coupleur d'attache rapide (13) par rapport à l'axe des tourillons (3), recevoir des moyens d'appui du coupleur d'attache rapide (13) de forme conjuguée à celle de chaque portée (4).

2. Dispositif de connexion (1) selon la revendication 1, **caractérisé en ce que** le berceau (5) reçoit au moins un insert (21) rapporté dans lequel est ménagé un arc cylindrique (4a) concave prolongé d'une surface plane tangente (4b).

3. Coupleur d'attache rapide (13) positionné à l'extrémité d'un bras d'un engin de travaux publics comportant au moins un crochet (17) conçu pour s'engager sur au moins un tourillon (3) d'un dispositif de connexion (1) dans une position accrochée dudit coupleur d'attache rapide, **caractérisé en ce que** le coupleur d'attache rapide (13) comprend, en outre, des moyens d'appui de forme conjuguée à une portée (4) ménagée sur le dispositif de connexion, les moyens d'appui présentant un secteur cylindrique convexe (18a) et une surface plane tangente (18b).

4. Coupleur d'attache rapide (13) selon la revendication 3, **caractérisé en ce que** les moyens d'appui sont ménagés dans au moins un taquet (18) présentant un secteur cylindrique convexe (18a) et une surface plane tangente (18b).

5. Coupleur d'attache rapide (13) selon la revendication 4, **caractérisé en ce que** le coupleur d'attache rapide (13) présente au moins un crochet (17) et deux flasques parallèles (15) sur la face intérieure de chacune desquels est fixé à distance d de chaque crochet et de manière amovible un taquet d'appui (18).

6. Ensemble de connexion constitué d'un dispositif de connexion (1) et d'un coupleur d'attache rapide (13) positionné à l'extrémité d'un bras d'un engin de travaux publics comportant au moins un crochet (17) conçu pour s'engager sur au moins un tourillon (3) du dispositif de connexion (1) dans une position accrochée **caractérisé en ce que** le dispositif de connexion comprend un berceau (5) doté d'au moins une portée (4) présentant un secteur cylindrique concave (4a) et une surface plane (4b) sensiblement parallèle au plan P passant par l'axe du secteur cylindrique et par l'axe des tourillons (3), et **en ce que** le coupleur d'attache rapide (13) comprend des moyens d'appui de forme conjuguée à celle de la portée (4), les moyens d'appui venant en contact de chaque portée (4) pour verrouiller l'ensemble en fin de rotation dudit coupleur d'attache rapide par rapport à l'axe des tourillons.

7. Godet (2) de travaux publics comprenant deux flancs (7) latéraux et un fond (8) en forme d'auge, le godet (2) ayant un bord d'attaque et opposée à ce bord d'attaque une partie dorsale (10), **caractérisé en ce que** le godet (2) présente dans sa partie dorsale (10) un dispositif de connexion (1) comprenant, à distance des tourillons (3), un berceau (5) doté d'au moins une portée (4) présentant un secteur cylindrique concave (4a) et une surface plane (4b) sensiblement parallèle au plan P passant par l'axe du secteur cylindrique et par l'axe des tourillons, chacune des portées (4) étant destiné à venir en contact de moyens d'appui de forme conjuguée embarquée sur le coupleur d'attache rapide.

## Claims

1. A connection device (1), positioned on a tool (2) and intended for connecting said tool (2) to a quick change attachment coupler (13) positioned at the end of an arm of a public works machine, the quick change attachment coupler (13) including at least one hook (17) designed so as to engage on at least one trunnion (3) of the connection device (1) in a hooked-up position with said quick change attachment coupler (13), **characterized in that** the connection device comprises a cradle (5) provided with at least one span (4) having a concave cylindrical sector (4a) and a tangent planar surface (4b), substantially parallel to the plane P passing through the axis of the cylindrical sector and through the axis of the trunnions (3), each of the spans (4) being able at the end of rotation of said quick change attachment coupler (13) relatively to the axis of the trunnions (3) to receive means for supporting the quick change attachment coupler (13) with a conjugate shape to that of each span (4).

2. The connection device (1) according to claim 1, **characterized in that** the cradle (5) receives at least one added insert (21) in which a concave cylindrical arc (4a) is made, extended with a tangent planar surface (4b).

3. A quick change attachment coupler (13) positioned at the end of an arm of a public works machine including at least one hook (17) designed so as to engage onto at least one trunnion (3) of a connection device (1) in a hooked-up position of said quick change attachment coupler, **characterized in that** the quick change attachment coupler (13) further comprises supporting means with a conjugate shape to a span (4) made on the connection device, the supporting means having a convex cylindrical sector (18a) and a tangent planar surface (18b).

4. The quick change attachment coupler (13) according to claim 3, **characterized in that** the supporting means are made in at least one cleat (18) having a convex cylindrical sector (18a) and a tangent planar surface (18b).

5. The quick change attachment coupler (13) according to claim 4, **characterized in that** the quick change attachment coupler (13) has at least one hook (17) and two parallel flanges (15) on the inner face of each of which a supporting cleat (18) is removably set at a distance d from each hook.

6. A connection assembly consisting of a connection device (1) and of a quick change attachment coupler (13) positioned at the end of an arm of a public works machine including at least one hook (17) designed so as to be engaged onto at least one trunnion (3) of the connection device (1) in a hooked-up position, **characterized in that** the connection device comprises a cradle (5) provided with at least one span (4) having a concave cylindrical sector (4a) and a planar surface (4b), substantially parallel to the plane P passing through the axis of the cylindrical sector and through the axis of the trunnions (3), and **in that** the quick change attachment coupler (13) comprises supporting means with a conjugate shape to that of the span (4), the supporting means coming into contact with each span (4) in order to lock the assembly at the end of rotation of said quick change attachment coupler relatively to the axis of the trunnions.

7. A public works bucket (2) comprising two side flanks (7) and a trough-shaped bottom (8), the bucket (2) having a leading edge, and opposite to this leading edge, a back portion (10), **characterized in that** the bucket (2) has in its back portion (10) a connection device (1) comprising, at a distance from the trunnions (3), a cradle (5) provided with at least one span (4) having a concave cylindrical sector (4a) and a planar surface (4b), substantially parallel to the plane P passing through the axis of the cylindrical sector and through the axis of the trunnions, each of the spans (4) being intended to come into contact with the supporting means of conjugate shape onboard the quick change attachment coupler.

## Patentansprüche

1. Auf einem Werkzeug (2) angeordnete Verbindungsvorrichtung (1), die dazu bestimmt ist, das Werkzeug (2) mit einem Schnellverschlusskuppler (13) zu verbinden, der am Ende eines Arms eines Baufahrzeugs angeordnet ist, wobei der Schnellverschlusskuppler (13) mindestens einen Haken (17) aufweist, der ausgebildet ist, um auf mindestens einen Zapfen (3) der Verbindungsvorrichtung (1) in einer eingehakten Position des Schnellverschlusskupplers (13) einzugreifen, **dadurch gekennzeichnet, dass** die Verbindungsvorrichtung einen Sattel (5) umfasst, der mit mindestens einem Sitz (4) ausgestattet ist, der einen konkaven zylindrischen Sektor (4a) und eine ebene Berührungsfläche (4b) etwa parallel zur Ebene P aufweist, die durch die Achse des zylindrischen Sektors und durch die Achse der Zapfen (3) verläuft, wobei jeder der Sitze (4) am Ende der Rotation des Schnellverschlusskupplers (13) im Verhältnis zur Achse der Zapfen (3) Stützmittel des Schnellverschlusskupplers (13) aufnehmen kann, deren Form an die Form jedes Sitzes (4) angepasst ist.

2. Verbindungsvorrichtung (1) nach Anspruch 1, **dadurch gekennzeichnet, dass** der Sattel (5) mindestens einen aufgesetzten Einsatz (21) aufnimmt, in den ein konkaver zylindrischer, von einer ebenen tangierenden Fläche (4b) verlängerter Bogen (4a) eingearbeitet ist.

3. Schnellverschlusskuppler (13), der am Ende eines Arms eines Baufahrzeugs angeordnet ist, der mindestens einen Haken (17) aufweist, der ausgebildet ist, um auf mindestens einen Zapfen (3) der Verbindungsvorrichtung (1) in einer eingehakten Position des Schnellverschlusskupplers einzugreifen, **dadurch gekennzeichnet, dass** der Schnellverschlusskuppler (13) weiterhin Stützmittel umfasst, deren Form an die Form eines auf der Verbindungsvorrichtung eingearbeiteten Sitzes (4) angepasst ist, wobei die Stützmittel einen konvexen zylindrischen Sektor (18a) und eine ebene tangierende Fläche (18b) aufweisen.

4. Schnellverschlusskuppler (13) nach Anspruch 3, **dadurch gekennzeichnet, dass** die Stützmittel in mindestens einen Klotz (18) eingearbeitet sind, der einen konvexen zylindrischen Sektor (18a) und eine ebene tangierende Fläche (18b) aufweist.

5. Schnellverschlusskuppler (13) nach Anspruch 4, **dadurch gekennzeichnet, dass** der Schnellverschlusskuppler (13) mindestens einen Haken (17) und zwei parallele Flansche (15) aufweist, auf deren Innenseite im Abstand d von jedem Haken und abnehmbar ein Stützklotz (18) befestigt ist.

6. Verbindungsgruppe, die aus einer Verbindungsvorrichtung (1) und einem Schnellverschlusskuppler (13) besteht, der am Ende eines Arms eines Baufahrzeugs angeordnet ist, der mindestens einen Haken (17) aufweist, der ausgebildet ist, um auf mindestens einen Zapfen (3) der Verbindungsvorrichtung (1) in einer eingehakten Position einzugreifen, **dadurch gekennzeichnet, dass** die Verbindungsvorrichtung einen Sattel (5) umfasst, der mit mindestens einem Sitz (4) ausgestattet ist, der einen konkaven zylindrischen Sektor (4a) und eine ebene Berührungsfläche (4b) etwa parallel zur Ebene P aufweist, die durch die Achse des zylindrischen Sektors und durch die Achse der Zapfen (3) verläuft, und dass der Schnellverschlusskuppler (13) Stützmittel umfasst, deren Form an die Form des Sitzes (4) angepasst ist, wobei die Stützmittel mit jedem Sitz (4) in Berührung kommen, um die Gruppe am Ende der Rotation des Schnellverschlusskupplers im Verhältnis zur Achse der Zapfen zu verriegeln.

7. Baumaschinenschaufel (2) mit zwei Seitenflächen (7) und einem trogförmigen Boden (8), wobei die Schaufel (2) einen Angriffsrand und gegenüber diesem Angriffsrand einen Rückenabschnitt (10) hat, **dadurch gekennzeichnet, dass** die Schaufel (2) an ihrem Rückenabschnitt (10) eine Verbindungsvorrichtung (1) aufweist, die in Abstand von den Zapfen (3) einen Sattel (5) umfasst, der mit mindestens einem Sitz (4) ausgestattet ist, der einen konkaven zylindrischen Sektor (4a) und eine ebene Berührungsfläche (4b) etwa parallel zur Ebene P aufweist, die durch die Achse des zylindrischen Sektors und durch die Achse der Zapfen (3) verläuft, wobei jeder der Sitze (4) dazu bestimmt ist, mit Stützmitteln angepasster, auf dem Schnellverschlusskuppler eingearbeiteter Form in Berührung zu kommen.
